# EUROPÄISCHE PATENTSCHRIFT

(11) **EP 2 816 942 B1**
(45) Veröffentlichungstag und Bekanntmachung des Hinweises auf die Patenterteilung: **03.05.2017**
(21) Anmeldenummer: 13713064.7
(22) Anmeldetag: 20.02.2013
(51) Int. Cl.: A47K 10/38

(54) **SPENDESYSTEM**
DISPENSING SYSTEM
SYSTÈME DISTRIBUTEUR

(30) Priorität: 21.02.2012 AT 2192012
(43) Veröffentlichungstag der Anmeldung: 31.12.2014
(62) Teilanmeldung aus: 14004155.9
(73) Patentinhaber: Hagleitner, Hans Georg, 5700 Zell am See (AT)
(72) Erfinder: Hagleitner, Hans Georg, 5700 Zell am See (AT)
(74) Vertreter: Torggler & Hofinger Patentanwälte
(86) Internationale Anmeldenummer: PCT/AT2013/000031
(87) Internationale Veröffentlichungsnummer: WO 2013/123535

(56) Entgegenhaltungen:
- EP-A1- 1 927 308
- DE-U1- 8 912 807
- US-A- 2 903 734
- US-B1- 6 688 551

## Beschreibung

Die Erfindung betrifft ein Spendesystem gemäß dem Oberbergiff des Anspruchs mit einem Spender und eine Nachfüllung gemäß dem Oberbegriff des Anspruchs 3 zur Verwendung in diesem Spendesystem.

Ein derartiges Spendesystem ist beispielsweise aus der DE 89 12 807 bekannt. Dort ist die Führung des Spenders beidseitig durch zwei einen Spalt begrenzende Elemente gebildet, und die Lagerzapfen des Tragstabes weisen im Umfang eine oder zwei Nuten mit ebenem Boden auf, und gleiten unverdrehbar im Spalt zwischen den Elementen.

Aus der EP 1 927 308 ist ein weiterer Tragstab für Rollen mit beidseitig vorstehenden Lagerzapfen bekannt, wobei ein Lagerzapfen einen vom Mittelbereich des Tragstabs durch eine Umfangsnut distanzierten Endflansch aufweist, der an seiner Stirnseite mit einer Nut versehen ist, deren Seitenwände jeweils eine nicht als Rotationsfläche ausgebildete Passfläche darstellen. Der Endflansch des Lagerzapfens lässt sich in eine hinterschnittene Führung in der Seitenwand des Spenders einschieben, an deren Anfang ein stegartiger Vorsprung vorgesehen ist, der der stirnseitigen Nut im Lagerzapfen entspricht, und dessen Seitenflächen somit Gegenflächen zu den Passflächen der Nut bilden. Beim Einsetzen muss daher die Rolle bzw. der Lagerzapfen so verdreht werden, dass die Koinzidenz der beiden Flächen erreicht ist. Erst dann kann die Rolle in den Spender eingeschoben werden. Da der Tragstab im Mittelbereich abstehende Stege aufweist, auf denen die gewickelte Materialbahn verdrehfest gehalten ist, sodass sich der Tragstab beim Abziehen der Materialbahn mit der Rolle mitdreht, endet der stegartige Vorsprung weit vor der Spendeposition der Rolle, und die Lagerzapfen können sich in der Spendeposition der Rolle beliebig drehen.

Die Rollen umfassen unterschiedliche Materialbahnen, die auf Kernen bzw. auch kernlos gewickelt und anschließend mit den durchgehenden Tragstäben bestückt werden, um die Materialbahn im Spender abrollen zu können. Dies trifft vor allem dann zu, wenn die Rollen von einem Rollenstrang geschnitten werden, wie dies im Allgemeinen bei Haushaltspapier, Sanitärpapier, Toilettenpapier usw. der Fall ist. Aufnahmen oder Führungen für derartige Rollen in Spendern weisen im allgemeinen Nuten in den Seitenwänden auf, in die die Lagerzapfen eingeführt werden. Da auf die richtige Anordnung der Rollen geachtet werden muss, damit das Ende der Materialbahn immer an derselben Seite von der Rolle herabhängt, werden die Lagerzapfen und die zugehörigen Führungen an den beiden Seiten unterschiedlich ausgebildet.

Insbesondere bei Materialbahnen mit geringem Wert, wie beispielsweise bei Haushaltspapier, Toilettenpapier oder anderen Sanitärpapieren, sind auch die für die Lagerzapfen verwendeten Materialien eher preisgünstig und weisen daher nur eine hinreichende Stabilität oder Festigkeit auf, die die Anwendung ermöglicht. Die Lagerzapfen sind daher nicht gegen Beschädigungen sicher, die durch gewaltsame Versuche verursacht werden können, die Rolle trotz der eindeutigen Zuordnung durch die unterschiedliche Ausgestaltung der beiden Seiten falsch in den Spender einzulegen.

Die Erfindung hat es sich nun zur Aufgabe gestellt, bei einem Spendesystem der eingangs genannten Art sowohl am Spender als auch an den Tragstäben der Nachfüllungen Vereinfachungen zu schaffen, ohne dass die gegebenen Vorteile der bekannten Spendesysteme verringert sind.

Diese Aufgabe wird durch ein Spendesystem gemäß Anspruch 1 und eine Nachfüllung gemäß Anspruch 3 erreicht.

Erfindungsgemäß wird dies bei der Nachfüllung dadurch erreicht, dass die Nut in der Stirnseite des Lagerzapfens vorgesehen ist.

Erfindungsgemäß wird dies beim Spender des Spendesystems dadurch erreicht, dass die Führung am Spender durch eine vorstehende Rippe gebildet ist, auf die die stirnseitige Nut des Lagerzapfens aufschiebbar ist.

Die Abgabe von Abschnitten der Materialbahn kann trotz der verdrehfesten Führung des Tragstabs im Spender erfolgen, da die Rolle auf dem Mittelbereich des Tragstabes drehbar angeordnet ist. Die drehbare Anordnung kann einerseits durch Spiel zwischen der Rolle und dem Tragstab erreicht werden. Bevorzugt ist aber vorgesehen, dass die innerste Wicklung der Rolle den Mittelbereich des Tragstabs so umschließt, dass ein Losbrechdrehmoment von höchstens 0,2 Nm, vorzugsweise 0,1 Nm zum Abziehen der Materialbahn eingebracht werden muss. Bevorzugt beträgt ein Folgedrehmoment für die weitere Abwicklung der Materialbahn zwischen 0,0025 und 0,1 Nm, vorzugsweise 0,05 Nm, sodass sie sich in gewohnter Weise unter geringer Bremswirkung abziehen lässt.

In einer bevorzugten Ausführung ist vorgesehen, dass der Durchmesser des zweiten Lagerzapfens kleiner als der Durchmesser des zwischen den beiden Lagerzapfen vorgesehenen Mittelbereichs des Tragstabs ist.

Dies erleichtert vor allem die Bestückung kernlos gewickelter und von einem Strang abgelängter Materialbahnen, da der verringerte Durchmesser des zweiten Lagerzapfens, der insbesondere gerundet endet, in die meist sehr kleine mittige Öffnung der kernlosen Wicklung eingeschoben werden kann.

Bevorzugt ist in einer weiteren Ausführung des Tragstabs vorgesehen, dass der für die drehbare Anordnung der Rolle zwischen den beiden Lagerzapfen vorgesehene Mittelbereich eine zylindrische Außenkontur aufweist, deren geschlossene Fläche vorzugsweise durch Materialaussparungen unterbrochen ist.

Nachstehend wird nun die Erfindung anhand der Figuren der beiliegenden Zeichnungen näher beschrieben, ohne darauf beschränkt zu sein. Es zeigen:
- Fig. 1: eine schematische Schrägansicht eines mit einer Rolle bestückten Spenders,
- Fig. 2: einen Tragstab im Längsschnitt mit angedeuteter Materialrolle,
- Fig. 3: eine schematische Darstellung einer Führung für den Tragstab an einer Seitenwand des Spenders,
- Fig. 4 bis 6: Ausführungsbeispiele für Lagerzapfen mit stirnseitigen Nuten,
- Fig. 7: ein zweites Ausführungsbeispiel einer Materialrolle mit vorstehendem Tragstab, und
- Fig. 8: eine Darstellung gemäß Fig.3 einer zweiten Ausführung.

Zu Rollen 3 gewickelte Materialbahnen 12, insbesondere von Haushalts- oder Sanitärpapier benötigen im Allgemeinen, da sie von einem Strang geschnitten werden, stirnseitig vorstehende Lagerzapfen 4, 5, wenn sie nach dem Öffnen eines Deckels 25 in Führungen 21, 24 eines Spenders 20 (Fig. 1) eingesetzt und dort in einer Spendeposition 10 drehbar gelagert werden. Die Lagerzapfen 4, 5 sind dabei an den Enden eines Tragstabs 1 vorgesehen, wobei in den Figuren 2, 3 und 7 links ein einfacher zylindrischer Lagerzapfen 4 gezeichnet ist, der in eine Nut einer Führung 24 des Spenders 20 passt. Prinzipiell ist es aber auch möglich, den Lagerzapfen 4 und dessen Führung 24 ebenfalls in der nachstehend für den rechts gezeigten Lagerzapfen 5 und dessen Führung 21 beschriebenen Möglichkeit auszubilden, wie Fig. 8 zeigt.

Um die Rollen 3 nur lagerichtig in die unterschiedlichen Führungen 21, 24 des Spenders 20 einsetzen zu können, sodass die Materialbahn 12 immer an derselben Seite von der Rolle 3 abgezogen wird (Fig. 1, 7), ist die Führung 21 als von der Wand des Spenders 20 vorstehende Rippe 22 ausgebildet, die von der Einführposition 15 in die Spendeposition 10 durchgängig ist, und auf die der entsprechend ausgebildete Bereich des Lagerzapfens 5 in der Einführposition 15 aufgeschoben werden kann. Der Lagerzapfen 5 weist daher eine Nut 8 an der freien Stirnseite auf, die gegengleich zur Rippe 22 an der Wand des Spenders 20 ausgebildet ist. Die Seitenwände der Nut 8 sind Passflächen 9, die im Gegensatz zur Umfangsfläche des Lagerzapfens 5 keine Rotationsflächen darstellen, sondern insbesondere eben sind, und Gegenflächen 23 an der Rippe 22 vorgesehen sind. Da sich die Rippe 22 nicht nur in der Einführposition 15 am Anfang der Führung 21, sondern über deren gesamte Länge bis in die Spendeposition 10 erstreckt, kann sich die Rolle 3 auf dem Mittelbereich 2 des Tragstabs 1 verdrehen, wenn, wie aus Fig. 3 ersichtlich ist, die Rolle 3 aus der Einführposition 15 (rechts in Fig. 3) in den Spender 20 in die Spendeposition 10 (links in Fig. 3) geschoben wird, da der Tragstab 1 mit dem Lagerzapfen 5 der Krümmung der Rippe 22 folgen muss, und verdreht sich auf dem Tragstab 1 in der Spendeposition 10, wenn die Materialbahn 12 in Richtung des Pfeiles 11 abgezogen wird. Der Tragstab 1 besteht vorzugsweise aus einem preiswerten Kunststoff, und weist im Mittelbereich 2 Aussparungen 6 auf, um spritzgießfähige Dimensionen ohne nennenswerte Materialanhäufungen zu erzielen.

Zwischen der innersten Wicklung der Materialbahn 12 und dem Tragstab 1 ist eine Gleitreibung gegeben, durch die eine vorteilhafte Bremswirkung beim Abziehen der Materialbahn 12 erreicht und in der Folge Materialverschwendung vermieden wird. Die Bremswirkung darf aber nicht so hoch sein, dass die Materialbahn 12 falsch abreißt bzw. nicht abgezogen werden kann. Günstige Verhältnisse liegen vor, wenn das Losbrechdrehmoment (Haftreibung), also jene Kraft, mit der am Ende der von der Rolle 3 hängenden Materialbahn 12 gezogen werden muss, 0,1 Nm, höchstens 0,2 Nm, beträgt, und wenn das nach Überwindung des Losbrechdrehmomentes zur Überwindung der Gleitreibung notwendige Folgedrehmoment 0,0025 Nm nicht unterschreitet.

Die Fig. 4 bis 6 zeigen unterschiedliche Querschnittsformen für die Nut 8 im Tragstab 1 und die Rippe 22 am Spender 20. Während Fig. 3 und Fig. 7 einen rechteckigen oder quadratischen Querschnitt zeigen, ist der Querschnitt in Fig. 4 dreieckig, in Fig. 5 schwalbenschwanzförmig und in Fig. 6 trapezförmig ausgebildet. Eine schwalbenschwanzförmige Ausbildung nach Fig. 5 hat den zusätzlichen Vorteil, dass der Tragstab 1 auch in seiner Längsrichtung an der Rippe 22 gehalten ist. In Fig. 6 ist auch eine Umfangsnut 7 im Lagerzapfen 5 gezeigt, sodass ein derartiger Tragstab auch noch in einem Spender nach der eingangs erwähnten EP 1 927 308 eingesetzt werden kann.

Eine vereinfachte Ausführung einer Rolle 3 zeigt Fig. 7, bei der zwischen der Wicklung und dem Tragstab 1 ein Spiel 13 verbleibt.

Fig. 8 zeigt eine Variante, in der beide Führungen 21, 24 des Spenders und beide Lagerzapfen 4, 5 gleichartig ausgebildet sind. Unterschiedlich sind nur die Breite der Rippen 22 der beiden Führungen 21, 24 sowie die Breite der Nuten 8 in den Stirnseiten der beiden Lagerzapfen 4, 5, um die Rolle 3 nur lagerichtig einzusetzen. Der Lagerzapfen 4 verringert sich konisch im Durchmesser, um das Einsetzen des Tragstabes 1 in eine kernlos gewickelte Rolle 3 zu ermöglichen bzw. zu erleichtern. Auch dieser Tragstab kann Materialaussparungen 6 im Mittelbereich 2 aufweisen.

## Patentansprüche

1. Spendesystem mit einem Spender (20) für abzutrennende Abschnitte einer zu einer Rolle (3) gewickelten Materialbahn (12) und mit mindestens einer zu einer Rolle (3) gewickelten Materialbahn, die auf dem Mittelbereich (2) eines Tragstabes (1) vorgesehen ist, der an jedem Ende einen aus der Rolle vorstehenden Lagerzapfen (4, 5) aufweist, wobei an zumindest einem der beiden Lagerzapfen (5) eine nicht als Rotationsfläche ausgebildete Passfläche (9) vorgesehen ist, wobei der Spender für jeden der beiden Lagerzapfen (4, 5) eine in einer Spendeposition (10) endende Führung (21, 24) aufweist, und am Beginn der Führung (21) für jeden mit der Passfläche (9) versehenen Lagerzapfen (5) eine Gegenfläche (23) zur Passfläche (9) vorgesehen ist, so dass das Einsetzen der Rolle (3) in den Spender (20) nur bei Koinzidenz der Passfläche (9) und ihrer Gegenfläche (23) an der Einführungsposition (15) möglich ist, wobei sich die Gegenfläche (23) des Spenders (20) an der Führung (21) bis in die Spendeposition (10) erstreckt, und wobei die Rolle (3) drehbar auf dem Mittelbereich (2) des in der Spendeposition (10) unverdrehbaren Tragstabes (1) angeordnet ist, **dadurch gekennzeichnet, dass** der Lagerzapfen (5) eine Nut (8) in der Stirnseite aufweist, und die Führung (21) am Spender (20) durch eine vorstehende Rippe (22) gebildet ist, auf die die Nut (8) aufschiebbar ist.

2. Spendesystem nach Anspruch 1, **dadurch gekennzeichnet, dass** die Nut (8) und die Rippe (22) schwalbenschwanzförmig ausgebildet sind.

3. Nachfüllung mit einer zu einer Rolle (3), vorzugsweise kernlos gewickelten Materialbahn (12) und zwei Lagerzapfen (4, 5), von denen jeder einen Endteil eines beidseitig aus der Rolle vorstehenden Tragstabes (1) bildet, zur Verwendung in einem Spendesystem nach Anspruch 1 oder 2, wobei die Rolle (3) auf dem Mittelbereich (2) des Tragstabes (1) drehbar angeordnet ist und wobei zumindest einer der beiden Lagerzapfen (5) mit einer Nut (8) versehen ist, die eine nicht als Rotationsfläche ausgebildeten Passfläche (9) aufweist, **dadurch gekennzeichnet, dass** die Nut (8) in der Stirnseite des Lagerzapfens (5) vorgesehen ist.

4. Nachfüllung nach Anspruch 3, **dadurch gekennzeichnet, dass** die Wicklung der Materialbahn (12) den Mittelbereich (2) des Tragstabs (1) so umschließt, dass ein Losbrechdrehmoment von höchstens 0,2 Nm, vorzugsweise von 0,1 Nm zum Abziehen der Materialbahn (12) eingebracht werden muss.

5. Nachfüllung nach Anspruch 4, **dadurch gekennzeichnet, dass** ein nach Überwindung des Losbrechdrehmomentes wirksames Folgedrehmoment für die Abwicklung der Materialbahn (12) zwischen 0,0025 Nm und 0,1 Nm, vorzugsweise 0,05 Nm beträgt.

6. Nachfüllung nach Anspruch 3, **dadurch gekennzeichnet, dass** zwischen dem Mittelbereich (2) des Tragstabes (1) und der Rolle (3) ein Spiel (13) vorhanden ist.

## Claims

1. A dispensing system having a dispenser (20) for portions of a material web (12) wound to form a roll (3) that have to be severed, and having at least one material web wound to form a roll (3) that is provided on the central region (2) of a support bar (1) which, on each end, has a bearing journal (4, 5) projecting from the roll, wherein on at least one of the two bearing journals (5) a mating surface (9) which is not configured to be a rotation surface is provided, wherein the dispenser, for each of the two bearing journals (4, 5), displays a guide (21, 24) which ends in a dispensing position (10), and, for each of the bearing journals (5) provided with the mating surface (9), a counter surface (23) to the mating surface (9) is provided at the commencement of the guide (21), such that inserting the roll (3) into the dispenser (20) is only possible when the mating surface (9) and its counter surface (23) coincide at the insertion position (15), wherein the counter surface (23) of the dispenser (20), on the guide (21), extends up into the dispensing position (10), and wherein the roll (3) is rotatably disposed on the central region (2) of the support bar (1) which, in the dispensing position (10), is rotationally fixed, **characterized in that** the bearing journal (5), in the end side, has a groove (8), and that the guide (21) on the dispenser (20) is formed by a projecting ridge (22) onto which the groove (8) can be pushed.

2. The dispensing system as claimed in claim 1, **characterized in that** the groove (8) and the ridge (22) are configured in a dove-tail shape.

3. A refill having a material web (12) wound, preferably in a coreless manner, to form a roll (3) and two bearing journals (4, 5) of which each forms an end part of a support bar (1) which projects on both sides from the roll, for use in a dispensing system as claimed in claim 1 or 2, wherein the roll (3) is rotatably disposed on the central region (2) of the support bar (1), and wherein at least one of the two bearing journals (5) is provided with a groove (8) provided with a mating surface (9) which is not configured to be a rotation surface, **characterized in that** the groove (8) is arranged in the end side of the bearing journal (5).

4. The refill as claimed in claim 3, **characterized in that** the winding of the material web (12) encloses the central region (2) of the support bar (1) in such a manner that a breakaway torque of at most 0.2 Nm, preferably of 0.1 Nm, has to be introduced for drawing off the material web (12).

5. The refill as claimed in claim 4, **characterized in that** a follow-on torque for unwinding the material web (12) that becomes effective after overcoming the breakaway torque is between 0.0025 Nm and 0.1 Nm, preferably 0.05 Nm.

6. The refill as claimed in claim 3, **characterized in that** a clearance (13) exists between the central region (2) of the support bar (1) and the roll (3).

## Revendications

1. Système de distribution avec un distributeur (20) pour des tronçons à séparer d'une bande de matériau (12) enroulée en un rouleau (3) et avec au moins une bande de matériau enroulée en un rouleau (3), laquelle est prévue sur la zone centrale (2) d'une barre de support (1), qui présente, au niveau de chaque extrémité, un tourillon (4, 5) faisant saillie du rouleau, dans lequel une surface d'ajustement (9) non réalisée sous la forme d'une surface de rotation est prévue au niveau au moins d'un des deux tourillons (5), dans lequel le distributeur présente pour chacun des deux tourillons (4, 5) un guidage (21, 24) terminant dans une position de distribution (10), et une surface complémentaire (23) à la surface d'ajustement (9) est prévue au début du guidage (21) pour chaque tourillon (5) pourvu de la surface d'ajustement (9) de sorte que l'insertion du rouleau (3) dans le distributeur (20) soit possible qu'en cas de concordance de la surface d'ajustement (9) et de sa surface complémentaire (23) au niveau de la position d'introduction (15), dans lequel la surface complémentaire (23) du distributeur (20) au niveau du guidage (21) s'étend jusque dans la position de distribution (10), et dans lequel le rouleau (3) est disposé de manière à pouvoir tourner sur la zone centrale (2) de la barre de support (1) ne pouvant pas tourner dans la position de distribution (10), **caractérisé en ce que** le tourillon (5) présente une rainure (8) dans le côté frontal, et **en ce que** le guidage (21) est formé au niveau du distributeur (20) par une nervure (22) faisant saillie, sur laquelle la rainure (8) peut être enfilée.

2. Système de distribution selon la revendication 1, **caractérisé en ce que** la rainure (8) et la nervure (22) sont réalisées de manière à présenter une forme de queue-d'aronde.

3. Système de remplissage ultérieur avec une bande de matériau (12) enroulée en un rouleau (3) de préférence sans noyau et deux tourillons (4, 5), dont chaque tourillon forme une pièce d'extrémité d'une barre de support (1) faisant saillie de part et d'autre du rouleau, destiné à être utilisé dans un système de distribution selon la revendication 1 ou 2, dans lequel le rouleau (3) est disposé de manière à pouvoir tourner sur la zone centrale (2) de la barre de support (1) et dans lequel au moins un des deux tourillons (5) est pourvu d'une rainure (8), qui présente une surface d'ajustement (9) non réalisée sous la forme d'une surface de rotation, **caractérisé en ce que** la rainure (8) est prévue dans le côté frontal du tourillon (5).

4. Système de remplissage ultérieur selon la revendication 3, **caractérisé en ce que** l'enroulement de la bande de matériau (12) renferme la zone centrale (2) de la barre de support (1) de telle manière qu'un couple de rotation de décollement de 0,2 Nm au maximum, de préférence de 0,1 Nm, doit être pratiqué afin de retirer la bande de matériau (12).

5. Système de remplissage selon la revendication 4, **caractérisé en ce qu'**un couple de rotation consécutif actif après avoir surmonté le couple de rotation de décollement pour le déroulement de la bande de matériau (12) présente une valeur comprise entre 0,0025 Nm et 0,1 Nm, de préférence présente une valeur de 0,05 Nm.

6. Système de remplissage selon la revendication 3, **caractérisé en ce qu'**un jeu (13) est présent entre la zone centrale (2) de la barre de support (1) et le rouleau (3).
